# EUROPÄISCHE PATENTSCHRIFT

(11) **EP 3 508 646 B1**
(45) Veröffentlichungstag und Bekanntmachung des Hinweises auf die Patenterteilung: **13.07.2022**
(21) Anmeldenummer: 18212834.8
(22) Anmeldetag: 17.12.2018
(51) Int. Cl.: D06F 39/08, D06F 35/00, D06F 33/34, D06F 103/18, D06F 105/02

(54) **WASSERZULAUFSTEUERUNG UND WASCHAUTOMAT**
WATER SUPPLY CONTROL AND WASHING MACHINE
COMMANDE D'ALIMENTATION EN EAU ET MACHINE À LAVER

(30) Priorität: 04.01.2018 DE 102018100125
(43) Veröffentlichungstag der Anmeldung: 10.07.2019
(73) Patentinhaber: Miele & Cie. KG, 33332 Gütersloh (DE)
(72) Erfinder: Drücker, Markus, 33335 Gütersloh (DE); Schäfer, Felix, 33615 Bielefeld (DE); Sieding, Dirk, 44534 Lünen (DE); Zielke, Marcel, 59320 Ennigerloh (DE)

(56) Entgegenhaltungen:
- DE-A1-102014 106 275
- DE-A1-102015 108 951

## Beschreibung

Die Erfindung betrifft eine Wasserzulaufsteuerung und einen Waschautomaten. Insbesondere betrifft die Erfindung eine Wasserzulaufsteuerung für ein Feuchtwaschen mit einem Waschautomaten, der einen Laugenbehälter zur Aufnahme von Wasser, eine drehbar in dem Laugenbehälter gelagerte Waschtrommel zur Aufnahme von Wäsche und ein Umflutungssystem zum Fördern des Wassers aus einem ersten Bereich des Laugenbehälters in einen zweiten Bereich des Laugenbehälters und eine Sensoreinrichtung zum Sensieren einer Füllhöhe des Wassers in dem Laugenbehälter aufweist, und einen entsprechenden Waschautomaten.

Bei einem als Feuchtwaschen bezeichneten Waschverfahren mit unterhalb der Sättigungsfeuchte liegender Feuchte der Wäsche ist das im Waschprozess befindliche Wasser im Wesentlichen vollständig in der Wäsche gebunden. Aufgrund einer niedrigen, die Waschtrommel nicht kontaktierenden Füllhöhe des Wassers im Laugenbehälter wird in die Wäsche eingebrachtes Wasser zur Erzielung einer dennoch gleichmäßigen Durchfeuchtung und Verteilung von Waschmittels durch Umflutschleudern ausgetrieben und über ein Umflutungssystem wieder in die Wäsche eingesprüht.

Im Wasserzulaufprozess für das Feuchtwaschen genannte Waschverfahren laufen daher Wassermengen ein, die zu einem Sättigungszustand unterhalb der Vollsättigung der Wäsche liegen, was auch als Abtropfsättigung bezeichnet wird.

Gemäß einem nicht druckschriftlich belegten Stand der Technik ist es in dem Wasserzulaufprozess für das Feuchtwaschen üblich, dass die in einem Wasserzulaufschritt eingelassene Wassermenge eine Füllhöhe im Laugenbehälter zur Folge hat, die oberhalb einer Unterkante der Waschtrommel liegt. Die Wäsche nimmt solange Wasser auf, bis die Füllhöhe die Unterkante der Waschtrommel erreicht, wobei die Waschtrommel währenddessen bevorzugt reversiert wird. Ab dieser Füllhöhe berührt die Wäsche das Wasser nicht mehr und kann deshalb auch kein Wasser aufsaugen. Wird noch weiter reversiert, so verstreicht die Zeit ungenutzt und das in einem Sumpf des Laugenbehälters stehende Wasser wird nicht in der Wäsche verteilt.

Das Dokument DE 10 2014 106275 A1 offenbart eine Wasserzulaufsteuerung gemäß dem Oberbegriff des unabhängigen Anspruchs 1.

Der Erfindung stellt sich somit das Problem, eine Wasserzulaufsteuerung und einen Waschautomaten bereitzustellen, die eine verbesserte Waschwirkung aufweisen. Erfindungsgemäß wird dieses Problem durch eine Wasserzulaufsteuerung mit den Merkmalen des Patentanspruchs 1 und einen Waschautomaten mit den Merkmalen des Patentanspruchs 8 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer optimierten Verteilung der Wasserzulaufmenge im Wasserzulaufverfahren des Feuchtwaschens in einer Zeitersparnis. Zum einen wird das zur Verfügung stehende Wasser aufgesaugt, so dass auch Wäschestücke in einem Bereich nahe dem Trommelboden durchfeuchtet werden. Zum anderen unterstützt das Umflutungssystem die Verteilung des Wassers, wenn der Wasserstand bis auf die Füllhöhe der Unterkante der Waschtrommel abgesunken ist, dadurch, dass mit ihm eine sogenannte Sumpflauge, d.h. die sich im Sumpf befindende Lauge ab diesem Zeitpunkt über das Umflutungssystem direkt in die Wäsche gesprüht wird.

Bei dem Waschautomaten kann es sich um eine reine Waschmaschine oder ein Kombigerät wie einen Waschtrockner halten. Positions- und Richtungsangaben beziehen sich auf die betriebsgemäße Aufstellposition des Waschautomaten.

Erfindungsgemäß ist vorgesehen, dass
a) eine Wassersmenge bis zu einer vorbestimmten Füllhöhe in den Laugenbehälter oberhalb einer Unterkante der Waschtrommel bei ausgeschaltetem Umflutungssystem zugeführt wird; und
b) wenn die Sensoreinrichtung sensiert, dass der Wasserstand im Laugenbehälter von der vorbestimmten Füllhöhe auf eine Füllhöhe gleich oder unterhalb der Unterkante der Waschtrommel sinkt, das Umflutungssystem eingeschaltet wird.

Dadurch wird ermöglicht, so lange wie möglich Wasser in der Wäsche durch Saugen zu verteilen, damit weiter hinten liegende Wäschestücke durchfeuchtet werden. Ist ein Aufsaugen des Wassers von der Wäsche nicht mehr möglich, weil die Füllhöhe des Wassers bis auf die Höhe der Unterkante der Waschtrommel abgesunken ist, dann wird das Umflutungssystem aktiviert. Dadurch kann das restliche Wasser in einen Kern der Wäsche gesprüht werden, so dass auch dieser Bereich schnell Wasser aufnehmen kann. Es stellt sich schneller eine gleichmäßige Verteilung von Wasser und Waschmittel im gesamten Wäscheposten ein, was zu einer verbesserten Waschwirkung führt, da das Waschmittel alle Verschmutzungen schneller und gleichmäßiger erreichen kann.

Die Füllhöhe bei der Unterkante der Waschtrommel stellt daher einen Einschalt-Schwellwert dar. D.h., wenn die Füllhöhe des Wassers im Laugenbehälter von der vorbestimmten Füllhöhe auf eine Füllhöhe gleich oder kleiner zu dem Einschalt-Schwellwert absinkt, wird das Umflutungssystem aktiviert.

Unter dem Ausdruck "Wasser" wird Wasser verstanden, dass neben dem reinen Wasser auch Waschmittel enthalten kann. Es kann sich daher auch insbesondere um Lauge handeln. In einer bevorzugten Ausführungsform wird die Füllhöhe mit einem Drucksensor als Sensoreinrichtung sensiert, der in einer vorbestimmten Höhe im Laugenbehälter positioniert ist. Dadurch kann ein Druckwechsel von einer Füllhöhe oberhalb der Unterkante der Waschtrommel auf eine Füllhöhe gleich oder niedriger als die Unterkante der Waschtrommel sensiert werden. Das Umflutungssystem wird dann druckabhängig gesteuert.

Alternativ oder zusätzlich wird die Füllhöhe mit einem Temperatursensor als Sensoreinrichtung sensiert, der in einer vorbestimmten Höhe im Laugenbehälter positioniert ist. In dieser Ausführungsform wird das Umflutungssystem temperaturabhängig gesteuert. Bevorzugt ist die Sensoreinrichtung in einem Sumpf des Laugenbehälters positioniert. Der Sumpf ist ein unterer Bereich des Laugenbehälters. Bevorzugt wird die Füllhöhe in Millimeter Wassersäule mit der im Sumpf positionierten Sensoreinrichtung ermittelt.

In einer bevorzugten Ausführungsform wird das Umflutungssystem nach dem Einschalten gemäß b) erst wieder ausgeschaltet, wenn eine Füllhöhe des Wassers sensiert wird, die kleiner als ein vorbestimmter Ausschalt-Schwellwert ist. Bevorzugter ist der vorbestimmte Ausschalt-Schwellwert eine Füllhöhe, die im Sumpf ist. Der vorbestimmte Ausschalt-Schwellwert liegt bevorzugt im Bereich von 0 bis 147 Pa (0 bis 15 mmWs), bevorzugter im Bereich von 0 bis 98 Pa (0 bis 10 mmWs), noch bevorzugter im Bereich von 0 bis 49 Pa (0 bis 5 mmWs).

Die Erfindung betrifft ferner einen Waschautomaten, der einen Laugenbehälter zur Aufnahme von Wasser, eine drehbar in dem Laugenbehälter gelagerte Waschtrommel zur Aufnahme von Wäsche und ein Umflutungssystem zum Fördern des Wassers aus einem ersten Bereich des Laugenbehälters in einen zweiten Bereich des Laugenbehälters, eine Sensoreinrichtung zum Sensieren einer Füllhöhe des Wassers in dem Laugenbehälter und einer Steuereinrichtung aufweist, die ausgebildet und eingerichtet ist, eine Wasserzulaufsteuerung nach einer oder mehrerer der vorangehend beschriebenen Ausführungsformen zu steuern. Zu der Wasserzulaufsteuerung gemachte Ausführungen gelten gleichermaßen für den Waschautomaten und umgekehrt.

Bevorzugt ist die Sensoreinrichtung ein Druck- und/oder Temperatursensor. Bevorzugter ist die Sensoreinrichtung in dem Sumpf des Laugenbehälters angeordnet. Beispielsweise kann es sich bei dem Drucksensor um einen analogen Drucksensor handeln, der einen sich in einer Luftfalle bildenden Druck ermittelt.

Das Umflutungssystem ist bevorzugt ausgelegt, Wasser aus einem unteren Bereich des Laugenbehälters in einen oberen Bereich des Laugenbehälters zu fördern. Das Umflutungssystem weist bevorzugt ein Umflutrohr auf, das mit dem unteren Bereich des Laugenbehälters verbunden ist, wobei das Umflutrohr ferner mit einer Umflutpumpe verbunden ist, die ausgebildet ist, das Wasser in eine Umflutleitung zu pumpen, wo es im oberen Bereich des Laugenbehälters herausgefördert wird. Beispielsweise wird das Wasser mittels einer Düse, die an einem Ende der Umflutleitung angeordnet ist, in den oberen Bereich des Laugenbehälters eingesprüht.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine skizzierte Teil-Darstellung eines Waschautomaten;
- Fig. 2: eine vergrößerte Teil-Darstellung des in Fig. 1 gezeigten Waschautomaten; und
- Fig. 3a und 3b: einen zeitlichen Verlauf einer Füllhöhe und eines Schaltungszustands im Umflutungssystem während einer Wasserzulaufperiode.

Fig. 1 zeigt eine skizzierte Teil-Darstellung eines Waschautomaten. Der Waschautomat weist einen Laugenbehälter 1 zur Aufnahme von Wasser (nicht gezeigt) und eine drehbar in dem Laugenbehälter 1 gelagerte Waschtrommel 2 zur Aufnahme von Wäsche 6 auf. Der Laugenbehälter 1 ist mit einem Wasserzulauf gekoppelt, der einen Einspülkasten 7 und ein den Einspülkasten 7 und den Laugenbehälter 1 verbindenden Schlauch 8 aufweist. Weiterhin ist der Laugenbehälter 1 mit einer Ablaufeinrichtung 4 gekoppelt, über die Wasser aus dem Laugenbehälter 1 entfernt werden kann.

Die Ablaufeinrichtung 4 weist ein Ablaufrohr 41 auf, das mit einer Ablaufpumpe 42 verbunden ist, welche ausgebildet ist, Wasser in die Ablaufleitung 43 zu pumpen, die in der Regel in einen Abwasserkanal mündet. Weiterhin ist im unteren Bereich des Laugenbehälters 1, bezogen auf die betriebsgemäße Aufstellposition des Waschautomaten, dem so genannten Sumpf 11, eine Sensoreinrichtung 5 angeordnet, damit eine Füllhöhe von Wasser im Laugenbehälter 1 ermittelt werden kann.

Der Waschautomat weist weiterhin ein Umflutungssystem 3 auf, das ausgelegt ist, Wasser aus einem unteren Bereich des Laugenbehälters 1 in einen oberen Bereich des Laugenbehälters 1 zu fördern. Das Umflutungssystem 3 weist ein Umflutrohr 31 auf, das mit dem unteren Bereich des Laugenbehälters 1 verbunden ist. Das Umflutrohr 31 ist ferner mit einer Umflutpumpe 32 verbunden, die ausgebildet ist, Wasser in die Umflutleitung 33 zu pumpen, wo es im oberen Bereich des Laugenbehälters 1 beispielsweise mittels einer Düse (nicht gezeigt) in die Wäsche 6 eingesprüht wird. Ferner weist der Waschautomat eine Steuereinrichtung (nicht gezeigt) auf, die ausgebildet und eingerichtet ist, einen Wasserzulauf zu steuern.

Bei dem Wasserzulauf wird Wasser über den Einspülkasten 7 und den Schlauch 8 dem Laugenbehälter 1 zugeführt, wie durch den in Fig. 1 gezeigten Pfeil angedeutet.

Fig. 2 zeigt eine vergrößerte Teil-Darstellung des in Fig. 1 im Schnitt II gezeigten Waschautomaten. Im Wasserzulaufprozess des Feuchtwaschens wird dem Laugenbehälter 1 eine Wassermenge zugeführt, so dass eine vorbestimmte Füllhöhe h₂ erreicht wird, die oberhalb einer Unterkante der Waschtrommel 3 liegt. Das Umflutungssystem 3 ist ausgeschaltet. Die Wäsche 6 nimmt solange Wasser auf, bis das Wasser von der vorbestimmten Füllhöhe h₂ auf eine Füllhöhe h₁ absinkt, die bei der Unterkante der Waschtrommel 3 liegt. Ab dieser Füllhöhe h₁ berührt die Wäsche 6 kein Wasser mehr und kann deshalb auch keines mehr aufsaugen.

Die Steuerung (nicht gezeigt) ist ausgelegt und eingerichtet, das Umflutungssystem 3 druckabhängig so anzusteuern, dass eine Wasseraufnahme durch die Wäsche 6 durch Saugen so lange ermöglicht wird, bis die Füllhöhe h₁ erreicht wird und ab diesem Niveau das Umflutungssystem 3 einzuschalten, so dass das Wasser aus dem unteren Bereich des Laugenbehälters 1 in den oberen Bereich (nicht gezeigt) des Laugenbehälters 1 gefördert wird, so dass die Wäsche 6 Wasser aufnehmen kann. Wenn eine Füllhöhe des Wassers unterhalb eines vorbestimmten Ausschalt-Schwellwerts liegt z.B. eine Füllhöhe h₃ + 49 Pa (5 mmWs), wobei die Füllhöhe h₃ einer Position der Sensoreinrichtung 5 im Laugenbehälter 1 entspricht, wird das Umflutungssystem 3 ausgeschaltet.

Fig. 3a und 3b zeigen einen zeitlichen Verlauf einer Füllhöhe und eines Schaltungszustands im Umflutungssystem während einer Wasserzulaufperiode des in Fig. 1 und Fig. 2 gezeigten Waschautomaten. Zuerst wird Wasser dem Laugenbehälter zugeführt, bis die vorbestimmte Füllhöhe h₂ erreicht wird. Dabei ist das Umflutungssystem ausgeschaltet, wobei die Einheit des Schaltungszustands im Umflutungssystem willkürlich gewählt ist. Die sich in der Waschtrommel befindende Wäsche saugt das Wasser auf, bis das Wasser auf die Füllhöhe h₁ absinkt, so dass auch von einer negativen Flanke gesprochen werden kann. Dann ist die Füllhöhe des Wassers in dem Laugenbehälter so niedrig, dass die Wäsche das Wasser nicht aufsaugen kann. Wenn das Wasser von der Füllhöhe h₂ auf die Füllhöhe h₁ abgesunken ist, wird das Umflutungssystem eingeschaltet, so dass sich die Füllhöhe des Wassers im Laugenbehälter relativ rasch verringert. Sobald eine Füllhöhe von 49 Pa (5 mmWs) sensiert wird, wird das Umflutungssystem ausgeschaltet. Die Füllhöhe des Wassers im Laugenbehälter steigt auf eine Füllhöhe größer als 49 Pa (5 mmWs) an.

### Bezugszeichenliste

- h₁: Unterkante der Waschtrommel
- h₂: vorbestimmte Füllhöhe
- h₃: Höhe der Sensoreinrichtung
- 1: Laugenbehälter
- 11: Sumpf
- 2: Waschtrommel
- 3: Umflutungssystem
- 31: Umflutrohr
- 32: Umflutpumpe
- 33: Umflutleitung
- 4: Ablaufeinrichtung
- 41: Ablaufrohr
- 42: Ablaufpumpe
- 43: Ablaufleitung
- 5: Drucksensor
- 6: Wäsche
- 7: Einspülkasten
- 8: Schlauch

## Patentansprüche

1. Wasserzulaufsteuerung für ein Feuchtwaschen mit einem Waschautomaten, der einen Laugenbehälter (1) zur Aufnahme von Wasser, eine drehbar in dem Laugenbehälter (1) gelagerte Waschtrommel (2) zur Aufnahme von Wäsche (6) und ein Umflutungssystem (3) zum Fördern des Wassers aus einem ersten Bereich des Laugenbehälters (1) in einen zweiten Bereich des Laugenbehälters (1) und eine Sensoreinrichtung (5) zum Sensieren einer Füllhöhe des Wassers in dem Laugenbehälter (1) aufweist, wobei
a) eine Wassermenge bis zu einer vorbestimmten Füllhöhe in den Laugenbehälter (1) oberhalb einer Unterkante der Waschtrommel (2) bei ausgeschaltetem Umflutungssystem (3) zugeführt wird; **dadurch gekennzeichnet, dass**,
b) wenn die Sensoreinrichtung (5) sensiert, dass der Wasserstand im Laugenbehälter (1) von der vorbestimmten Füllhöhe auf eine Füllhöhe gleich oder unterhalb der Unterkante der Waschtrommel (2) sinkt, das Umflutungssystem (3) eingeschaltet wird.

2. Wasserzulaufsteuerung nach Anspruch 1, **dadurch gekennzeichnet, dass** die Füllhöhe mit einem Drucksensor als Sensoreinrichtung (5) sensiert wird, der in einer vorbestimmten Höhe im Laugenbehälter (1) positioniert ist.

3. Wasserzulaufsteuerung nach Anspruch 1 oder 2, **dadurch gekennzeichnet, dass** die Füllhöhe mit einem Temperatursensor als Sensoreinrichtung (5) sensiert wird, der in einer vorbestimmten Höhe im Laugenbehälter (1) positioniert ist.

4. Wasserzulaufsteuerung nach einem der vorangehenden Ansprüche, **dadurch gekennzeichnet, dass** die Sensoreinrichtung (5) in einem Sumpf (11) des Laugenbehälters (1) positioniert ist.

5. Wasserzulaufsteuerung nach einem der vorangehenden Ansprüche, **dadurch gekennzeichnet, dass** das Umflutungssystem (3) nach dem Einschalten gemäß b) erst wieder ausgeschaltet wird, wenn eine Füllhöhe des Wassers sensiert wird, die kleiner als ein vorbestimmter Schwellwert ist.

6. Wasserzulaufsteuerung nach Anspruch 4, **dadurch gekennzeichnet, dass** der vorbestimmte Schwellwert eine Füllhöhe im Sumpf (11) ist.

7. Wasserzulaufsteuerung nach Anspruch 5 oder 6, **dadurch gekennzeichnet, dass** der vorbestimmte Schwellwert im Bereich von 0 bis 147 Pa (0 bis 15 mmWs), bevorzugter im Bereich von 0 bis 98 Pa (0 bis 10 mmWs), noch bevorzugter im Bereich von 0 bis 49 Pa (0 bis 5 mmWs) liegt.

8. Waschautomat, der einen Laugenbehälter (1) zur Aufnahme von Wasser, eine drehbar in dem Laugenbehälter (1) gelagerte Waschtrommel (2) zur Aufnahme von Wäsche (6) und ein Umflutungssystem (3) zum Fördern des Wassers aus einem ersten Bereich des Laugenbehälters (1) in einen zweiten Bereich des Laugenbehälters (1), eine Sensoreinrichtung (5) zum Sensieren einer Füllhöhe des Wassers in dem Laugenbehälter (1) und einer Steuereinrichtung aufweist, **dadurch gekennzeichnet, dass** die Steuereinrichtung ausgebildet und eingerichtet ist, eine Wasserzulaufsteuerung nach einem der vorangehenden Ansprüchen zu steuern.

9. Waschautomat nach Anspruch 8, **dadurch gekennzeichnet**, das die Sensoreinrichtung (5) ein Druck- und/oder Temperatursensor ist.

10. Waschautomat nach Anspruch 8 oder 9, **dadurch gekennzeichnet, dass** die Sensoreinrichtung (5) in einem Sumpf (11) des Laugenbehälters (1) angeordnet ist.

## Claims

1. Water supply control for wet washing with a washing machine which has a suds container (1) for holding water, a washing drum (2) for holding laundry (6), which drum is rotatably mounted in the suds container (1), and a flooding system (3) for conveying the water from a first region of the suds container (1) into a second region of the suds container (1), and a sensor device (5) for sensing a fill level of the water in the suds container (1),
a) an amount of water up to a predetermined fill level being fed into the suds container (1) above a lower edge of the washing drum (2) when the flooding system (3) is switched off; **characterised in that**,
b) when the sensor device (5) senses that the water level in the suds container (1) drops from the predetermined fill level to a fill level which is equal to or below the lower edge of the washing drum (2), the flooding system (3) is switched on.

2. Water supply control according to claim 1, **characterised in that** the fill level is sensed using a pressure sensor as the sensor device (5), which pressure sensor is positioned at a predetermined level in the suds container (1).

3. Water supply control according to either claim 1 or claim 2, **characterised in that** the fill level is sensed using a temperature sensor as the sensor device (5), which temperature sensor is positioned at a predetermined level in the suds container (1).

4. Water supply control according to any of the preceding claims, **characterised in that** the sensor device (5) is positioned in a sump (11) of the suds container (1).

5. Water supply control according to any of the preceding claims, **characterised in that** after being switched on according to b), the flooding system (3) is only switched off again when a fill level of the water is sensed which is lower than a predetermined threshold value.

6. Water supply control according to claim 4, **characterised in that** the predetermined threshold value is a fill level in the sump (11).

7. Water supply control according to either claim 5 or claim 6, **characterised in that** the predetermined threshold value is in the range of from 0 to 147 Pa (0 to 15 mmWc), more preferably in the range of from 0 to 98 Pa (0 to 10 mmWc), even more preferably in the range of from 0 to 49 Pa (0 to 5 mmWc).

8. Washing machine which has a suds container (1) for holding water, a washing drum (2) for holding laundry (6), which drum is rotatably mounted in the suds container (1), and a flooding system (3) for conveying the water from a first region of the suds container (1) into a second region of the suds container (1), a sensor device (5) for sensing a fill level of the water in the suds container (1) and a control device, **characterised in that** the control device is designed and configured to control a water supply control according to any of the preceding claims.

9. Washing machine according to claim 8, **characterised in that** the sensor device (5) is a pressure and/or temperature sensor.

10. Washing machine according to either claim 8 or claim 9, **characterised in that** the sensor device (5) is arranged in a sump (11) of the suds container (1).

## Revendications

1. Commande d'alimentation en eau pour lavage humide avec une machine à laver automatique, laquelle présente une cuve de lessivage (1) permettant de recevoir de l'eau, un tambour de lavage (2) monté rotatif dans la cuve de lessivage (1) et permettant de recevoir du linge (6) et un système de circulation (3) permettant de transporter l'eau d'une première zone de la cuve de lessivage (1) dans une seconde zone de la cuve de lessivage (1) et un dispositif de capteur (5) permettant de détecter un niveau de remplissage de l'eau dans la cuve de lessivage (1), dans laquelle
a) une quantité d'eau jusqu'à un niveau de remplissage prédéterminé est introduite dans la cuve de lessivage (1) au-dessus d'un bord inférieur du tambour de lavage (2) lorsque le système de circulation (3) est désactivé ; **caractérisée en ce que**,
b) lorsque le dispositif de capteur (5) détecte que le niveau d'eau dans la cuve de lessivage (1) chute du niveau de remplissage prédéterminé à un niveau de remplissage égal ou inférieur au bord inférieur du tambour de lavage (2), le système de circulation (3) est activé.

2. Commande d'alimentation en eau selon la revendication 1, **caractérisée en ce que** le niveau de remplissage est détecté à l'aide d'un capteur de pression en tant que dispositif de capteur (5), lequel est positionné à une hauteur prédéterminée dans la cuve de lessivage (1).

3. Commande d'alimentation en eau selon la revendication 1 ou 2, **caractérisée en ce que** le niveau de remplissage est détecté à l'aide d'un capteur de température en tant que dispositif de capteur (5), lequel est positionné à une hauteur prédéterminée dans la cuve de lessivage (1).

4. Commande d'alimentation en eau selon l'une des revendications précédentes, **caractérisée en ce que** le dispositif de capteur (5) est positionné dans un puisard (11) de la cuve de lessivage (1).

5. Commande d'alimentation en eau selon l'une des revendications précédentes, **caractérisée en ce que** le système de circulation (3), après avoir été activé en b), n'est à nouveau désactivé que lorsqu'un niveau de remplissage de l'eau inférieur à une valeur seuil prédéterminée est détecté.

6. Commande d'alimentation en eau selon la revendication 4, **caractérisée en ce que** la valeur seuil prédéterminée est un niveau de remplissage dans le puisard (11).

7. Commande d'alimentation en eau selon la revendication 5 ou 6, **caractérisée en ce que** la valeur seuil prédéterminée se situe dans la plage de 0 à 147 Pa (0 à 15 mmCE), plus préférablement dans la plage de 0 à 98 Pa (0 à 10 mmCE), encore plus préférablement dans la plage de 0 à 49 Pa (0 à 5 mmCE).

8. Machine à laver automatique, laquelle présente une cuve de lessivage (1) permettant de recevoir de l'eau, un tambour de lavage (2) monté rotatif dans la cuve de lessivage (1) et permettant de recevoir du linge (6) et un système de circulation (3) permettant de transporter l'eau d'une première zone de la cuve de lessivage (1) dans une seconde zone de la cuve de lessivage (1), un dispositif de capteur (5) permettant de détecter un niveau de remplissage de l'eau dans la cuve de lessivage (1) et un dispositif de commande, **caractérisée en ce que** le dispositif de commande est conçu et configuré pour commander une commande d'alimentation en eau selon l'une des revendications précédentes.

9. Machine à laver automatique selon la revendication 8, **caractérisée en ce que** le dispositif de capteur (5) est un capteur de pression et/ou de température.

10. Machine à laver automatique selon la revendication 8 ou 9, **caractérisée en ce que** le dispositif de capteur (5) est disposé dans un puisard (11) de la cuve de lessivage (1).
